# FASCICULE DE BREVET EUROPEEN

(11) **EP 1 381 557 B1**
(45) Date de publication et mention de la délivrance du brevet: **04.01.2006**
(21) Numéro de dépôt: 02718238.5
(22) Date de dépôt: 04.03.2002
(51) Int. Cl.: B67C 3/26, B67C 3/28, B65B 39/00

(54) **TETE DE REMPLISSAGE**
FÜLLORGAN
FILLING HEAD

(30) Priorité: 02.03.2001 FR 0103349
(43) Date de publication de la demande: 21.01.2004
(73) Titulaire: Solignac, Jean Pierre, 34270 Saint Mathieu de Tréviers (FR)
(72) Inventeur: Solignac, Jean Pierre, 34270 Saint Mathieu de Tréviers (FR)
(74) Mandataire: Ravina, Bernard
(86) Numéro de dépôt international: PCT/FR2002/000771
(87) Numéro de publication internationale: WO 2002/070395

(56) Documents cités:
- EP-A- 0 345 685
- US-A- 722 738
- US-A- 4 319 613
- US-A- 5 150 743

## Description

La présente invention a pour objet un dispositif pour la distribution et le dosage de précision de produits pâteux à forte ou à faible tension superficielle, pouvant être utilisé aussi pour la distribution dosée de produits liquides ou semi-liquides à forte ou à faible tension superficielle ou encore de produits pulvérulents à fort ou faible pouvoir d'agglomération.

Les industries cosmétologiques, pharmaceutiques, chimiques et autres, exigent des degrés de précision très importants de l'ordre du demi-milligramme pour le dosage des différents constituants entrant dans les diverses compositions. La réalisation manuelle de ces compositions avec les précisions requises est particulièrement longue et fastidieuse et s'avère incompatible avec les productions en série. Un autre défaut des méthodes manuelles est qu'elles peuvent donner lieu à de multiples erreurs de dosage ou de compositions.

L'état de la technique propose de nombreuses solutions pour l'automatisation de la fabrication des diverses compositions. Ainsi on connaît des dispositifs pour la distribution en quantités dosées de liquides avec lesquels il est possible de réaliser diverses compositions de manière automatisée. Ces dispositifs sont spécifiquement conçus pour la distribution et le dosage de produits liquides ou semi-liquides, et se prêtent peu à la distribution dosée de produits pâteux à forte tension superficielle ainsi qu'à la distribution dosée de produits pulvérulents. Un dispositif de ce genre est notamment connu du brevet EP 929 498 du demandeur. Ce dispositif présente l'avantage sur ceux de l'état de la technique de doser les produits avec une précision de l'ordre du demi-milligramme.

On connaît aussi des dispositifs pour la distribution en quantités dosées de produits pulvérulents. Un des inconvénients de ces dispositifs réside dans le fait qu'ils ne peuvent pas être utilisés pour le dosage de liquides ou de produits pâteux. Par ailleurs leur manque de précision limite leur champ d'application. La demande de brevet WO 98/35896 du demandeur apporte une solution efficace au manque de précision, cependant ce dispositif ne peut distribuer que des produits pulvérulents.

On connaît aussi des dispositifs pour la distribution de produits pâteux. S'il est possible d'utiliser certains d'entre eux pour la distribution de liquides, leur principal inconvénient réside dans leur manque de précision. Ceci tient essentiellement au fait que la tension superficielle que présentent les produits pâteux, s'oppose à l'écoulement libre des queues de doses, ces dernières se présentent généralement sous la forme de filaments plus ou moins longs et plus ou moins épais. Ces queues de dose, de valeurs pondérales variables d'une distribution à l'autre, demeurent, dans la plupart des cas, suspendues à la buse de distribution. Il est donc important de séparer la queue de dose de la buse de distribution pour compléter le dosage et assurer la précision de ce dernier. On a pensé utiliser des organes de coupe ou de raclage pour assurer cette séparation, mais l'utilisation de tels éléments ne résout en rien le problème, la tension superficielle du produit pâteux étant telle que la queue de dose reste accrochée à ces organes. On pourrait assurer le dosage par pesage du récipient dans lequel est déversé le produit. Mais en raison de l'adhérence aléatoire de la queue de dose à la buse de distribution, la précision du dosage pourrait se trouver anéantie par la chute inopinée de cette queue de dose dans le récipient. On pourrait aussi chasser par soufflage la queue de dose pour éviter sa chute dans le récipient, mais une telle solution ne peut être adoptée que pour des produits courants et de coûts réduits. Pour des produits particulièrement coûteux, comme ceux à base d'huiles essentielles, utilisés dans le domaine de la parfumerie ou contenant des principes actifs comme ceux utilisés dans le domaine de la cosmétologie ou de la pharmacologie, une telle solution entraînerait des pertes financières substantielles et avec certains types de produits, une pollution importante de l'environnement immédiat du poste de distribution.

On retrouve les mêmes problèmes dans un degré moindre pour la distribution dosée des produits liquides ou semi-liquides. Pour de tels produits, les queues de dose se présentent généralement sous la forme de gouttes plus ou moins grosses.

Finalement, la demande de brevet US 5 150 743A décrit un dispositif de distribution et dosage selon le préambule de la revendication 1.

L'exigence d'une précision très élevée de l'ordre du demi milligramme, notamment pour le dosage de produits pâteux s'avère actuellement incompatible avec des cadences élevées de production. En effet le principal paramètre qui influe directement sur ces cadences est la valeur du débit de délivrance de ces produits. Un débit élevé implique avec les dispositifs actuels des vitesses d'écoulement élevées qui augmentent grandement l'énergie cinétique de l'écoulement. Il faut savoir que pour un dosage de précision, le récipient destiné à recevoir l'écoulement est placé sur une balance de précision dont la mesure peut se trouver fortement perturbée par la dissipation brusque de l'énergie cinétique de l'écoulement lors de l'impact de ce dernier avec le récipient ou avec le produit déjà contenu dans ce récipient. Le demandeur a déjà résolu ce problème pour le dosage de produits liquides et pulvérulents mais les solutions utilisées ne sont pas utilisables pour le dosage de produits pâteux.

L'obtention d'un degré élevé de précision pour le dosage, suppose une parfaite maîtrise du degré d'ouverture de l'élément obturateur du dispositif de dosage. Typiquement dans les systèmes connus, cet élément obturateur est constitué par une soupape dont la queue coopère avec un mécanisme d'actionnement. Pour un contrôle rigoureux du degré d'ouverture de la soupape, l'état de la technique enseigne notamment l'utilisation de mécanisme d'actionnement sous forme de vis et écrou entraîné par l'arbre de sortie d'un moteur du genre électrique. De tels moyens bien que simples en soit compliquent la réalisation du dispositif de dosage.

Le mécanisme d'actionnement de la soupape, pour fonctionner correctement est périodiquement lubrifié. Pour éviter toute pollution du produit à délivrer par les fluides de lubrification, le mécanisme d'actionnement est monté dans une chambre séparée de la voie de passage du produit dans le dispositif par des éléments d'étanchéité. Une telle solution communément utilisée complique la réalisation du dispositif sans écarter totalement le risque de pollution en raison de l'usure obligée des éléments d'étanchéité.

Un autre facteur pouvant intervenir dans la précision du dosage est la facilité d'écoulement du produit au travers du dispositif. Des dispositifs à soupape (c'est-à-dire à organe d'obturation mobile perpendiculairement au siège) conviennent bien si est privilégiée la possibilité d'un réglage précis du débit tout en maintenant un écoulement laminaire, mais en corollaire les dispositions à soupapes connues impliquent une voie de passage du produit, coudée notamment au niveau du siège. Ces coudes sont facteurs de pertes de charges et pour des produits pâteux peuvent constituer des niches de rétention de produit. Un tel inconvénient ne se retrouve pas dans des dispositifs à vanne (c'est-à-dire à organe d'obturation déplaçable parallèlement au siège) qui permettent la réalisation d'une voie de passage rectiligne. Cependant bien que le débit puisse être ajusté par positionnement adapté de la vanne, ce type de configuration peut engendrer en aval de la vanne des turbulences pouvant transformer un écoulement laminaire en écoulement turbulent, susceptible d'altérer la précision du dosage.

Enfin, l'exigence d'un rendement élevé dans la production de compositions à partir de différents produits délivrés en quantités parfaitement dosées suppose que l'ensemble de ces produits et leurs dispositifs de distribution soient regroupés au sein d'une même unité. Ces dispositions, pour des dispositifs de délivrance de liquide et de poudre sont décrites dans les brevets antérieurs du demandeur. L'intérêt de ces dispositions antérieures est qu'elles ne prévoient qu'un seul moteur pour actionner les différents dispositifs de dosage, lesquels avec les réservoirs de produits associés, sont montés sur une structure mobile, par exemple un plateau tournant, pour être amené face au moteur d'actionnement. Cette façon de faire simplifie la réalisation de l'ensemble, et en facilite la commande. L'intérêt est de pouvoir utiliser une telle configuration pour des dispositifs de délivrance de produit pâteux, mais les dispositifs à soupape de l'art antérieur ne se prêtent pas à une telle organisation.

La présente invention a pour objet de résoudre les problèmes sus évoqués en proposant un dispositif universel qui puisse être utilisé pour la distribution dosée de tous types de produits qu'ils soient pâteux, liquides, semi-liquides ou pulvérulents avec lequel il est possible d'obtenir un degré de précision très élevé dans le dosage avec des moyens mécaniques simples, robustes et usinés avec les tolérances de la mécanique courante.

Un autre objectif de la présente invention est la mise en oeuvre d'un dispositif pour la distribution et le dosage de produits pâteux qui permet d'allier la précision du dosage et la rapidité de distribution du produit.

Un autre objectif de la présente invention est la réalisation d'un dispositif pour la distribution et le dosage de produits pâteux dont l'organe d'obturation est constitué par une soupape et pour lequel ont été réduites les pertes de charges.

Un autre objectif de la présente invention est la réalisation d'un dispositif pour la distribution et le dosage de produits pâteux, liquides ou semi-liquides à forte tension superficielle ou de produits pulvérulents à fort pouvoir d'agglomération.

Un autre objectif de la présente invention est l'obtention d'un degré de précision très élevé dans le dosage des produits pâteux, liquides, semi-liquides et pulvérulents, ce degré de précision pouvant atteindre le dixième de milligramme.

Un autre objectif de la présente invention est la réalisation d'un dispositif pour la distribution et le dosage de produits pâteux, liquides ou semi-liquides à forte tension superficielle ou de produits pulvérulents à fort pouvoir d'agglomération qui assure d'une part la séparation de la queue de dose sans emploi d'organes mécaniques tels que racles et autres venant au contact du produit et d'autre part la chute de cette queue de dose dans le récipient dans lequel est distribuée la dose.

À cet effet, le dispositif pour la distribution dosée de produits pâteux ou liquides ou semi-liquides ou pulvérulents, comporte un corps de dispositif dans lequel est formé un conduit de passage du produit depuis un orifice d'introduction vers un ajutage de délivrance du produit en quantités dosées. Un siège de soupape est formé dans ledit conduit et une soupape est montée dans ce dernier de manière à pouvoir y coulisser et être appliquée contre le siège de soupape ou être écartée de ce dernier en sorte, soit d'interdire la délivrance du produit, soit permettre cette délivrance. La soupape est dotée d'une queue de soupape laquelle est montée en coulissement dans un alésage de guidage et coopère avec un mécanisme moteur d'actionnement de la soupape en écartement du siège ou vers le siège de soupape, le conduit de passage du produit comporte un segment rectiligne de passage du produit dans lequel segment est disposé le siège de soupape et s'étendent axialement et en totalité la soupape et la queue de soupape et dans lequel segment pénètre au moins en partie le mécanisme d'actionnement de la soupape, ce mécanisme étant au contact du produit de façon que la liaison mécanique entre la queue de soupape et le mécanisme d'actionnement soit également au contact du produit et soit lubrifié par le produit lui-même, le mécanisme d'actionnement de la soupape comprend, d'une part au moins un organe élastique agissant en poussée sur la soupape et sollicitant cette dernière vers le siège et donc vers une position de fermeture et d'autre part une tige d'actionnement, guidée axialement dans un alésage du corps de dispositif, lequel alésage est transversal au segment rectiligne de conduit de passage et débouche dans ledit segment, ladite tige venant au contact de la queue de soupape pour agir en poussée sur cette dernière, le contact entre la queue de soupape et le mécanisme d'actionnement étant établi par deux surfaces de glissement dont une est ménagée sur la queue de soupape et l'autre sur la tige d'actionnement, les deux dites surfaces étant situées dans le segment rectiligne de passage du produit, caractérisé en ce que l'une au moins des dites surfaces est plane et oblique par rapport à l'axe géométrique de déplacement de la soupape entre ses positions ouverte et fermée et oblique par rapport à l'axe géométrique de déplacement de la tige d'actionnement, afin que lorsque la tige d'actionnement est déplacée par un organe moteur dans le sens de l'enfoncement dans le corps de dispositif, la soupape soit écartée de son siège sous l'effet de la poussée exercée par la surface de glissement de la tige d'actionnement sur la surface de glissement de la queue de soupape.

On réalise ainsi un mécanisme d'actionnement particulièrement simple et peu coûteux.

Selon une autre caractéristique de l'invention, la surface de glissement oblique forme avec l'axe géométrique de déplacement de la tige d'actionnement, un angle aigu de valeur inférieure à 45 degrés. Grâce à cette caractéristique, un déplacement donné de la tige d'actionnement s'accompagnera d'un moindre déplacement de la soupape. On obtient ainsi un effet de démultiplication du mouvement de la soupape conduisant à une meilleure précision positionnelle de cette dernière.

Selon une autre caractéristique de l'invention, l'alésage de guidage de la tige d'actionnement est perpendiculaire à la section de passage du produit.

Selon une autre caractéristique de l'invention, la section rectiligne de passage du produit est verticale.

Selon encore une autre caractéristique de l'invention, le conduit de passage du produit est vertical et s'étend de manière rectiligne depuis un orifice d'entrée du produit vers un orifice de délivrance de ce dernier.

Selon encore une autre caractéristique de l'invention, l'organe moteur assurant le déplacement de la tige d'actionnement est externe au dispositif et indépendant de ce dernier.

Selon une autre caractéristique de l'invention, à l'ajutage de délivrance du produit est associé un dispositif de soufflage d'un fluide sous pression pour détacher, sous l'effet du souffle ou sous l'effet de la dépression ou de la pression en résultant, la queue de dose suspendue à l'ajutage de délivrance et favoriser la chute de cette queue de dose vers le récipient dans lequel a été distribuée la dose.

Ainsi on sépare la queue de dose, de la buse de distribution, sans emploi de moyen mécanique, uniquement par des fluides qui peuvent être inertes vis-à-vis du produit à distribuer mais qui peuvent le cas échéant réagir avec eux si cet effet est recherché. On comprend aussi que la queue de dose est systématiquement incluse dans la dose ce qui garantit la précision du dosage. Par ailleurs est assuré ainsi, après chaque distribution, le nettoyage des faces externes de pourtour de l'ajutage de distribution, on évite par ce biais tout dépôt sécable à ce niveau qui pourrait éventuellement obstruer l'ajutage ou polluer les distributions ultérieures.

Selon une autre caractéristique de l'invention, le fluide sous pression est soufflé vers la queue de dose sous forme d'une impulsion ou d'un jet bref, d'une intensité appropriée, pour assurer une séparation rapide, compatible avec des cadences de distribution élevées. Par ailleurs la puissance du jet, combinée avec une orientation appropriée dans la direction d'écoulement du produit ou légèrement inclinée par rapport à cette dernière permet de créer une dépression autour de la queue de dose générant un phénomène d'aspiration de cette dernière conduisant d'abord à sa séparation de l'ajutage de distribution et à sa chute contrôlée vers le récipient.

En variante, la direction du jet sera radiale à l'ajutage ou légèrement inclinée par rapport à un plan radial pour assurer une séparation par cisaillement.

En variante, le jet de séparation n'est plus soufflé par impulsion, mais de manière continue.

Selon une autre caractéristique de l'invention, le dispositif de soufflage est pourvu d'un ajutage de délivrance d'un fluide sous pression et ledit ajutage est formé autour de l'ajutage de délivrance du produit. Le fluide est ainsi réparti autour de la queue de dose, et cette répartition limite la déviation de la chute de la queue de dose vers le récipient.

D'autres buts, avantages et caractéristiques de l'invention apparaîtront à la lecture de la description d'une forme préférée de réalisation donnée à titre d'exemple non limitatif en se référant aux dessins annexés en lesquels :
- la figure 1 est une vue en coupe selon un plan longitudinal médian du dispositif selon une première forme de réalisation,
- la figure 2 est une vue en coupe selon un plan longitudinal médian du dispositif selon une seconde forme de réalisation,
- la figure 3 est une coupe du dispositif selon la ligne AA de la figure 2.

Tel que représenté, le dispositif selon l'invention, pour la distribution et le dosage précis, de l'ordre du dixième de milligramme, de produits pâteux pouvant présenter une forte tension superficielle ou de produits liquides, semi-liquides, ou encore de produits pulvérulents pouvant présenter un fort pouvoir d'agglomération, comprend un corps de dispositif 1 de forme parallélépipédique, dans lequel est formé un conduit 2 de passage du produit depuis un orifice d'introduction 3, vers un ajutage 4 de délivrance de produit en quantités dosées, sous lequel est disposé un récipient non représenté, prévu pour recueillir la dose délivrée par le dispositif. L'orifice 3 d'introduction sera connecté par une conduite appropriée à une réserve de produit à distribuer, cette réserve pourra être disposée selon un niveau supérieur par rapport au dispositif pour permettre un écoulement gravitaire du produit vers ledit dispositif. Cette réserve pourra aussi être pressurisée pour forcer le mouvement du produit vers le dispositif, on pourra prévoir aussi une pompe entre la réserve et le dispositif pour puiser le produit dans la réserve et le refouler dans le dispositif.

Le conduit 2, comme on peut le voir, présente, un segment rectiligne de passage du produit lequel segment en considérant le sens de passage du produit, une section aval verticale rectiligne de passage de produit, une section médiane verticale rectiligne de passage de produit. Une section amont verticale rectiligne de passage de produit se raccorde au dit segment rectiligne. Cette section amont peut être décalée latéralement par rapport à la section médiane et être connectée à cette dernière par une section formant coude. Les sections, médiane et aval, se prolongent mutuellement de manière axialement alignée. La section amont, comme on peut le voir en figure 1 peut aussi être située dans le prolongement axial de la section médiane. Dans ce cas de figure, les trois sections sont axialement alignées ce qui minimise les pertes de charges dans le conduit de passage du produit. On peut remarquer que ce conduit s'étend verticalement entre l'orifice d'entrée et l'orifice de délivrance ce qui facilite l'écoulement gravitaire du produit au travers du dispositif.

À faible écartement de l'ajutage de délivrance 4 est formé dans la section aval du conduit 2, un siège 5 de soupape. Ce siège, de forme tronconique, est traversé par la section aval du conduit. Comme on peut le voir, la section aval, en aval du siège 5 présente un diamètre réduit par rapport au diamètre de la section amont.

Une soupape 6, de forme hémisphérique, ou conique est montée dans le conduit 2 de manière à pouvoir y coulisser pour être appliquée contre le siège 5 et interdire la délivrance du produit ou bien être écartée de ce siège et autoriser cette délivrance. Le conduit immédiatement en amont du siège 5 pourra présenter une forme tronconique. La soupape, entre sa position de fermeture et d'ouverture se déplace dans cette forme tronconique.

Comme on peut le voir, la soupape 6 est dotée d'une queue verticale 7 de soupape, rectiligne, s'étendant axialement dans la section médiane du conduit 2, cette queue 7 de soupape coopérant avec un mécanisme d'actionnement de la soupape 6 en écartement du siège 5 ou bien vers le siège 5, ce mécanisme d'actionnement pénétrant au moins en partie dans le segment rectiligne de passage de produit et venant au contact du produit de façon que la liaison mécanique entre la queue de soupape et le mécanisme d'actionnement soit également au contact du produit et soit lubrifiée par le produit lui-même.

Pour permettre le passage du produit dans la section amont du conduit 2, la queue de soupape 7 présente un diamètre plus faible que le diamètre du conduit 2.

Pour assurer le guidage de la soupape 6, la queue de soupape 7 est montée de manière coulissante dans l'alésage traversant axial d'une douille de guidage 19, sous forme de disque, montée en blocage dans la section médiane du conduit de passage. Comme on peut le voir en figure 1, cette douille de guidage 19 s'étend transversalement dans la section de passage et comporte, autour de l'alésage de guidage, des perçages traversants de passage du produit.

Pour assurer le guidage de la soupape 6, pour le dispositif selon les figures 2 et 3, la queue de soupape 7 est montée de manière coulissante dans un alésage 7a pratiqué dans le corps de dispositif 1, dans le prolongement axial de la section médiane du conduit 2. L'alésage de guidage sera suffisamment long pour écarter tout risque d'arc-boutement à ce niveau. Un joint d'étanchéité pourra être disposé dans l'alésage 7a autour de la queue de soupape pour éviter tout reflux de produit dans l'alésage et assurer l'étanchéité mais préférentiellement l'alésage est borgne, la qualité du guidage de la queue de soupape dans l'alésage est du type H7-g6 par exemple et aucun joint d'étanchéité n'est utilisé. On laisse ainsi refluer volontairement le produit vers le fond de l'alésage 7a, ce reflux se présentant sous la forme d'un film dont l'intérêt est d'assurer la lubrification du guidage. La quantité de produit refluant vers le fond de l'alésage est très faible si bien que ce dernier ne se remplit que très lentement. Un remplissage total de cet alésage 7a n'est pas gênant en soit puisque sous l'effet du mouvement d'enfoncement du piston dans l'alésage, un mouvement de reflux du produit vers le conduit 2 se produira. On obtiendra ainsi un vidage de l'alésage.

Une pollution du produit à distribuer par la quantité de produit contenue dans l'alésage 7a n'est pas non plus à craindre en raison, d'une part, du fait que le dispositif n'est utilisé que pour la distribution d'un seul produit et d'autre part, qu'il subit un nettoyage complet après chaque cycle de distribution.

Selon une forme avantageuse de l'invention, le mécanisme d'actionnement de la soupape comprend, d'une part au moins un organe élastique 8 du type ressort à spires agissant en poussée sur la soupape 6 et sollicitant cette dernière vers le siège 5 donc vers une position de fermeture et d'autre part une tige 9 d'actionnement, guidée axialement dans un alésage 10 du corps de dispositif, lequel alésage est transversal au segment rectiligne de conduit de passage et débouche dans ledit segment. Préférentiellement, cet alésage de guidage 10 est perpendiculaire à la section médiane du conduit 2 et débouche dans cette dernière. La tige 9 d'actionnement vient au contact de la queue de soupape 7 et agit en poussée sur cette dernière, le contact entre la queue de soupape et le mécanisme d'actionnement étant établi par deux surfaces de glissement 11, 20 dont une 11 est ménagée sur la queue de soupape 7 et l'autre 20 sur la tige d'actionnement 9, les deux dites surfaces 11, 20 étant situées dans le segment rectiligne de passage du produit et étant en contact avec le dit produit.

L'une au moins de ces surfaces est plane et oblique par rapport à l'axe géométrique de déplacement de la soupape 6 entre ses positions ouverte et fermée afin que lorsque la tige d'actionnement 9 est déplacée dans le sens de l'enfoncement dans le corps de dispositif, la soupape 9 soit écartée de son siège sous l'effet de la poussée exercée par la surface de glissement 20 de la tige 9 sur la surface de glissement 11 de la queue de soupape et bien entendu sous l'effet du mouvement de glissement des deux surfaces 11, 20 l'une sur l'autre. Il y a lieu de noter que le mouvement d'écartement de la soupape 6 s'effectue à l'encontre de l'action de poussée exercée par l'organe élastique 8 sur la soupape 7. En revanche lors du mouvement inverse de la tige 11, la poussée du ressort 8 entraîne le mouvement de la soupape vers le siège 5 de soupape.

Selon une première forme de réalisation, objet de la figure 1, l'organe élastique 8 est monté autour de la queue de soupape, en compression entre la soupape et la douille de centrage. Selon l'autre forme de réalisation du dispositif, objet des figures 2 et 3, l'organe élastique 8 est monté en compression entre le fond de l'alésage 7a et la queue 7 de soupape.

La surface de glissement oblique pourra être ménagée sur la tige d'actionnement 9 ou sur la queue de soupape, l'autre surface pouvant présenter ou non la même oblicité afin d'obtenir un contact et un glissement plan sur plan moins sujet à usure qu'un contact et un glissement, ligne sur plan. Comme on peut le voir en figure 1, les deux surfaces 11, 20 sont toutes deux obliques.

La tige 9 est actionnée en coulissement axial par un organe moteur 9a externe au corps du dispositif. Cette tige 9 présente donc une portion externe au corps du dispositif avec laquelle coopère en poussée axiale l'organe moteur 9a. Cet organe moteur 9a peut être fixé au corps du dispositif ou bien être indépendant du dispositif et non fixé à ce dernier. Cet organe moteur 9a contrôle donc le mouvement de la tige 9 ainsi que son degré d'enfoncement dans l'alésage 9. Par ce biais cet organe moteur 9a contrôle le mouvement de la soupape ainsi que le degré d'ouverture de cette dernière. On comprend que la soupape grâce à ces moyens peut être placée dans une position de totale ouverture permettant l'écoulement du produit selon un débit maximal mais aussi selon une position intermédiaire, entre la position d'ouverture et de fermeture, choisie selon le débit désiré. L'organe moteur contrôle aussi le mouvement de retour de la tige 9 et donc la façon de la soupape est amenée en position de fermeture. Cet organe moteur sera contrôlé et commandé par une unité de contrôle et de commande.

Comme on peut le voir, le mouvement d'enfoncement de la tige 9 dans l'alésage 10 vers la queue de soupape s'effectue à l'encontre de l'action d'un organe élastique de rappel 12 monté en compression dans l'alésage 10 entre un épaulement de ce dernier et un épaulement de la tige 9. Dans la forme préférée de réalisation, la tige 9 présente une forme de doigt de poussée 9b de diamètre réduit. Cette forme de doigt de poussée 9b est dotée en partie terminale de l'une 20 des deux surfaces de glissement, et l'organe élastique de rappel 12, sous forme de ressort à spires, est monté autour de cette forme de doigt de poussée. L'alésage 10 est formé en partie par l'alésage traversant d'une pièce amovible 9c de butée et d'étanchéité, engagée en vissage dans un taraudage du corps de dispositif 1. L'alésage de cette pièce, forme un épaulement de butée 9d contre lequel vient buter un épaulement de butée 9e de la tige 9. Ces deux épaulements limitent le mouvement de recul de la tige 9. Cette tige, en arrière de l'épaulement précité, présente un diamètre réduit.

La surface de glissement oblique forme avec l'axe géométrique de déplacement de l'actionneur, un angle aigu de valeur inférieure à 45 degrés. Grâce à cette caractéristique, un déplacement donné de la tige d'actionnement s'accompagnera d'un moindre déplacement de la soupape. On obtient ainsi un effet de démultiplication du mouvement de la soupape. Grâce à cet effet de réduction, on obtient également une meilleure précision positionnelle de la soupape et par voie de conséquence une meilleure maîtrise du débit du produit. Il va de soit que l'inclinaison des surfaces de glissement est compatible avec le coefficient de frottement de l'une sur l'autre. Il y a lieu de rappeler que ces deux surfaces sont au contact du produit de sorte que ce dernier en se déposant sur ces surfaces forme un film apte à diminuer ce coefficient de frottement et par voie de conséquence l'usure des deux surfaces de glissement.

Selon la forme préférée de réalisation, la queue de soupape 7 est dotée d'une lumière traversante dans un sens diamétral, la surface de glissement 11 propre à la queue de soupape étant constituée par la face supérieure (face amont en considérant le sens d'écoulement du produit) de cette lumière. Cette lumière est par ailleurs délimitée par deux faces planes parallèles entre elles et parallèles à l'axe longitudinal de la queue de soupape et par une face inférieure perpendiculaire ou oblique au dit axe. La forme de doigt de poussée 9b présente deux méplats parallèles, venant en regard des faces latérales de la lumière traversante. Pour assurer le calage angulaire de la queue de soupape dans le conduit 2 et pour que la surface de glissement 11 demeure toujours en regard de la tige 9, la forme de doigt de poussée 9b de cette dernière est astreinte par les épaulements de butée 9d, 9e, à demeurer toujours dans la lumière traversante. Les méplats de cette forme de doigt de poussée 9b et les faces latérales de la lumière constituent ensemble le calage angulaire. Comme on peut le voir sur les figures jointes, la surface de glissement 20 que présente le doigt est oblique et est en regard de la surface de glissement 11.

Préférentiellement, en vue de diminuer encore le coefficient de frottement des deux surfaces de glissement l'une sur l'autre, l'une d'entre elles au moins est recouverte de PTFE. On pourra prévoir le fait que l'une de ces surfaces soit taillée dans une pièce en PTFE. Ainsi comme on peut le voir en figure 1 la surface de glissement 11 est formée dans une pièce d'usure 22 en PTFE bloquée dans la queue de soupape 7. Comme on peut le voir cette queue de soupape est tubulaire et présente selon un plan diamétral deux lumières opposées décalées en hauteur. La pièce d'usure 22 est destinée à être introduite en force dans la queue de soupape et se présente sous la forme d'un cylindre. Cette pièce d'usure, selon l'un de ses diamètres sera équipée de la lumière traversante sus évoquée, la surface de glissement 11 sera toujours constituée par la face supérieure (face amont en considérant le sens d'écoulement du produit) de cette lumière. Lors du montage, la lumière de la pièce d'usure 22 sera amenée en regard des lumières de la queue de soupape.

Pour séparer de l'ajutage 4 de délivrance, la queue de dose qui pourrait y adhérer sous l'effet de l'action des forces de tension superficielle, est prévu un dispositif 13 de soufflage d'un fluide sous pression.

Le fluide sous pression peut être introduit dans le conduit 2 en aval du siège 5 de façon à chasser par poussée la queue de dose mais préférentiellement, le jet de fluide sous pression délivré par le dispositif 13 est externe au conduit 4. Selon cette forme préférée de réalisation, le dispositif de soufflage 13 est externe au conduit 2 et à l'ajutage 4.

Préférentiellement, le fluide sous pression est soufflé vers la queue de dose sous forme d'une impulsion d'intensité relativement importante.

Selon la forme préférée de réalisation, le dispositif de soufflage 13 est équipé d'un ajutage 14 de délivrance du fluide sous pression. Cet ajutage est formé autour de l'ajutage de délivrance du produit de façon que le fluide en sortie de cet ajutage puisse se répartir autour de la queue de dose.

L'ajutage 4 de délivrance du produit est préférentiellement formé dans une buse 15, cette buse est dotée du siège 5. Préférentiellement la buse 15 est fixée de manière amovible au corps de dispositif 1. À cet effet, la buse 15 sera dotée d'une portion cylindrique filetée et sera engagée par cette portion cylindrique filetée dans un taraudage approprié, pratiqué dans le corps de dispositif autour de la section médiane du conduit 2. Cette disposition permet le démontage de la soupape 6 en vue de son nettoyage. En figure 1 on peut remarquer que la buse 15 vient appui contre la douille de guidage 19 et maintien cette dernière contre un épaulement formé dans la section médiane du conduit.

La buse 15 en amont de l'orifice de délivrance pourra recevoir une grille 21 apte à retenir les gouttes de liquides susceptibles de perturber le dosage. La buse 15, en amont de cette grille pourra présenter un évasement pour « tranquilliser » l'écoulement.

Selon une autre forme de réalisation, telle qu'illustrée en figure 2 et 3, l'ajutage 14 de délivrance du fluide est formé par l'ouverture inférieure, circulaire d'une chambre 16 formée autour de la buse 15 et délimitée par une enveloppe 16a fixe par rapport à ladite buse. Comme on peut le voir, l'enveloppe 16a et la buse 15 sont coaxiales. L'enveloppe 16 est équipée d'au moins un perçage 17 d'introduction du fluide sous pression dans la chambre 16. Ce perçage est connecté, par une conduite appropriée du dispositif 13, à une source de fluide sous pression installée à distance ou à proximité du dispositif. Sur cette conduite pourra être installée une électrovanne commandée par un automate programmable ou tout autre moyen équivalent.

Telle que représentée, la surface externe de la buse 15 est de forme tronconique, la petite base du tronc de cône et l'ajutage 14 de délivrance du fluide sous pression étant disposés à proximité l'un de l'autre.

Selon une autre forme de réalisation, la surface externe de la buse 15 est cylindro-conique, l'ajutage de délivrance 14 du fluide sous pression étant situé dans ce cas à proximité immédiate de l'extrémité libre de la partie cylindrique. Cette surface cylindrique permet dans une certaine mesure l'orientation du jet de fluide sous pression sensiblement dans l'axe d'écoulement du produit et limite l'effet de cisaillement que peut produire le fluide sur la queue de dose. L'ajutage de délivrance du produit est pratiqué en extrémité de la partie cylindrique.

Toujours selon la forme préférée de réalisation, la face interne de l'enveloppe 16a présente une partie tronconique dont la petite base est formée par l'ajutage 14 de délivrance du fluide sous pression. Comme on peut le voir, la partie tronconique de la face interne de l'enveloppe 16a présente un angle au sommet supérieur à l'angle au sommet de la partie tronconique de la surface externe de la buse 15. Cette disposition permet d'écarter la face interne de l'enveloppe 16a de la face externe de la buse 15 pour ménager une chambre 16 de volume suffisant. Le sommet du cône correspondant à la forme tronconique que présente la face interne de l'enveloppe 16 se situe sur l'axe de symétrie du conduit 2 à proximité de l'ajutage 4 de délivrance du produit. Selon la forme de réalisation objet des figures 1 et 2, ce sommet est situé en aval de cet ajutage afin de superposer à l'effet d'entraînement de la queue de dose un léger effet de cisaillement. Mais une telle forme de réalisation ne doit pas être considérée comme limitative, le sommet du cône pouvant être situé en amont de l'ajutage de délivrance 4 du produit.

Préférentiellement l'enveloppe 16a présente une partie cylindrique dans le prolongement de la partie tronconique. Cette partie cylindrique peut être pourvue d'au moins un perçage traversant 17, d'introduction du fluide sous pression dans la chambre 16. Ce perçage peut être pratiqué aussi dans la partie tronconique de l'enveloppe. Sur les figures jointes n'est représenté qu'un seul perçage traversant, mais en variante pourront être prévus plusieurs perçages équirépartis, pour mieux équilibrer le jet de fluide en sortie de l'ajutage 14 et éviter toute déviation de ce dernier.

Préférentiellement, le ou chaque perçage traversant 17 est disposé en regard de la partie conique de la surface externe de la buse 15. Toujours selon la forme préférée de réalisation, le ou chaque perçage traversant occupe une position radiale, mais cette position pourra être inclinée par exemple vers l'ajutage de délivrance 14.

Préférentiellement, les positions respectives des ajutages de délivrance du produit et de délivrance du fluide sous pression sont réglables l'une par rapport à l'autre.

À cet effet l'enveloppe 16a du dispositif 13 de soufflage est fixée par vissage sur la buse 15. Cette disposition permet d'ajuster la position des ajutages de manière très précise, dans l'exemple de réalisation représenté sur les figures, l'ajutage 14 est légèrement au-dessus de l'alésage 4. Cette possibilité de réglage permet une étroite adaptation du dispositif de soufflage aux particularités du produit à distribuer. Ainsi ces positions respectives pourront évoluer en fonction de propriétés physiques des produits à distribuer, l'effet recherché étant la séparation de la queue de dose.

Préférentiellement le fluide utilisé pour détacher la queue de dose de la buse 15, se présente à l'état gazeux, ce fluide pouvant être de l'air. En variante, ce fluide pourra se présenter à l'état liquide dans ce cas, il pourra être de l'azote liquide.

Ce fluide pourra se présenter à l'état gazeux à température ambiante mais en variante, il pourra se présenter à l'état liquide à température ambiante.

On pourra aussi utiliser un fluide constitué par un produit pulvérulent.

Le fluide utilisé pourra être inerte vis-à-vis du produit à distribuer et éventuellement des produits déjà déversés dans le récipient ou au contraire, il pourra réagir avec ce ou ces derniers selon l'effet physique ou chimique recherché.

On a décrit un dispositif qui n'est équipé que d'une seule buse, mais en variante, ce dispositif pourra être doté de plusieurs buses, montées coaxialement les unes dans les autres à écartement les unes des autres pour former des chambres annulaires dotées d'ouverture circulaires formant ajutages. Cette disposition permet la distribution simultanée de plusieurs produits devant être associés dans une même composition. Selon cette forme de réalisation, l'enveloppe 16a du dispositif de soufflage 13 est montée autour de la buse la plus extérieure.

Le dispositif tel que décrit est doté de perçages 18 de fixation à un support approprié, ce support pouvant se présenter sous la forme d'un plateau. Ce plateau pourra recevoir plusieurs dispositifs du genre précité. Le dispositif pourra être équipé de perçages d'indexation, non représentés, destinés à coopérer en emboîtement de forme avec des doigts d'indexation. Une telle configuration ne requiert qu'un seul moteur 9a.

Il y a lieu de noter que les caractéristiques dimensionnelles externes du dispositif tel que décrit sont identiques à celles du dispositif objet du brevet EP 929 498 du demandeur. Cette disposition particulièrement avantageuse permet d'utiliser le dispositif selon l'invention avec ceux objets de ce brevet.

Il va de soi que les divers composants du dispositif selon l'invention seront réalisés dans des matières aptes à résister à la corrosion. Ainsi on pourra utiliser de l'acier inoxydable, du PTFE (POLYTETRAFLUOROETHYLENE°) notamment pour la réalisation de la soupape, ainsi que d'autres matières adaptées.

La présente invention apporte une solution particulièrement simple au problème du dosage des produits pâteux à forte tension superficielle, les essais effectués ont démontré que des précisions de l'ordre du dixième de milligramme sont parfaitement envisageables.

Il va de soi que la présente invention peut recevoir tous aménagements et variantes du domaine des équivalents techniques sans pour autant sortir du cadre défini par les revendications ci-après.

## Revendications

1. Dispositif pour la distribution et le dosage de produits pâteux, liquides, semi-liquides, ou pulvérulents comportant un corps (1) de dispositif dans lequel est formé un conduit (2) de passage du produit depuis un orifice d'introduction (3) du produit vers un ajutage (4) de délivrance du produit en quantités dosées, un siège (5) de soupape étant formé dans ledit conduit (2) et une soupape (6) étant montée dans ledit conduit de manière à pouvoir y coulisser et être appliquée contre le siège (5) de soupape pour interdire la délivrance du produit ou être écartée dudit siège (5) pour permettre la délivrance du produit, la soupape (6) étant dotée d'une queue (7) de soupape montée en coulissement dans un alésage (7a) de guidage et coopérant avec un mécanisme moteur d'actionnement de la soupape (6) en écartement du siège (5) ou vers le siège de soupape, le conduit (2) de passage du produit comporte un segment rectiligne de passage du produit dans lequel segment est disposé le siège de soupape et s'étendent axialement et en totalité la soupape (6) et la queue de soupape (7) et dans lequel segment pénètre au moins en partie le mécanisme d'actionnement de la soupape, ce mécanisme étant au contact du produit de façon que la liaison mécanique entre la queue de soupape (7) et le mécanisme d'actionnement soit également au contact du produit et soit lubrifiée par le produit lui-même, le mécanisme d'actionnement de la soupape (6) comprend, d'une part au moins un organe élastique (8) agissant en poussée sur la soupape (6) et sollicitant cette dernière vers le siège(5) et donc vers une position de fermeture et d'autre part une tige (9) d'actionnement, guidée axialement dans un alésage (10) du corps de dispositif, lequel alésage est transversal au segment rectiligne de conduit de passage et débouche dans ledit segment, ladite tige (9) venant au contact de la queue de soupape (7) pour agir en poussée sur cette dernière, le contact entre la queue de soupape (7) et le mécanisme d'actionnement étant établi par deux surfaces de glissement (11, 20) dont une (11) est ménagée sur la queue de soupape (7) et l'autre (20) sur la tige d'actionnement (9), les deux dites (11, 20) surfaces étant situées dans le segment rectiligne de passage du produit, **caractérisé en ce que** l'une au moins des dites surfaces est plane et oblique par rapport à l'axe géométrique de déplacement de la soupape (6) entre ses positions ouverte et fermée et oblique par rapport à l'axe de déplacement de la tige d'actionnement (9), afin que lorsque la tige d'actionnement (9) est déplacée par un organe moteur (9a) dans le sens de l'enfoncement dans le corps de dispositif, la soupape (6) soit écartée de son siège (5) sous l'effet de la poussée exercée par la surface de glissement de la tige d'actionnement (9), sur la surface de glissement de la queue de soupape (7).

2. Dispositif pour la distribution et le dosage de produits pâteux, liquides, semi-liquides, ou pulvérulents selon la revendication 1, **caractérisé en ce que** la surface de glissement oblique (11,20) forme avec l'axe géométrique de déplacement de la tige d'actionnement (9) un angle aigu de valeur inférieure à 45 degrés.

3. Dispositif pour la distribution et le dosage de produits pâteux, liquides, semi-liquides, ou pulvérulents selon la revendication 1, **caractérisé en ce que**, l'alésage de guidage (10) de la tige d'actionnement (9) est perpendiculaire à la section de passage du produit.

4. Dispositif pour la distribution et le dosage de produits pâteux, liquides, semi-liquides, ou pulvérulents selon l'une quelconque des revendications précédentes, **caractérisé en ce que**, la section rectiligne de passage du produit est verticale.

5. Dispositif pour la distribution et le dosage de produits pâteux, liquides, semi-liquides, ou pulvérulents selon l'une quelconque des revendications précédentes, **caractérisé en ce que** le conduit (2) de passage du produit est vertical et s'étend de manière rectiligne depuis un orifice d'entrée (3) du produit vers un orifice de délivrance (4) de ce dernier.

6. Dispositif pour la distribution et le dosage de produits pâteux, liquides, semi-liquides, ou pulvérulents selon l'une quelconque des revendications précédentes, **caractérisé en ce que**, l'organe moteur (9a) assurant le déplacement de la tige d'actionnement (9) est externe au dispositif et indépendant de ce dernier.

7. Dispositif pour la distribution et le dosage de produits pâteux, liquides, semi-liquides, ou pulvérulents selon l'une quelconque des revendications précédentes, **caractérisé en ce qu'**à l'ajutage (4) de délivrance du produit est associé un dispositif (13) de soufflage d'un fluide sous pression pour détacher, sous l'effet du souffle ou sous l'effet de la dépression ou sous l'effet de la pression en résultant, la queue de dose accrochée à l'ajutage (4) de délivrance.

8. Dispositif pour la distribution et le dosage de produits pâteux, liquides, semi-liquides, ou pulvérulents selon la revendication 7, **caractérisé en ce que** le fluide sous pression est soufflé vers la queue de dose sous forme d'une impulsion.

9. Dispositif pour la distribution et le dosage de produits pâteux, liquides, semi-liquides, ou pulvérulents selon la revendication 7 ou la revendication 8, **caractérisé en ce que** le fluide sous pression est introduit dans le conduit (2) en aval du siège (5).

10. Dispositif pour la distribution et le dosage de produits pâteux, liquides, semi-liquides, ou pulvérulents selon la revendication 7 ou la revendication 8, **caractérisé en ce que** le jet de fluide sous pression délivré par le dispositif (13) est externe au conduit (4).

11. Dispositif pour la distribution et le dosage de produits pâteux, liquides, semi-liquides, ou pulvérulents selon la revendication 10, **caractérisé en ce que** le dispositif de soufflage (13) est pourvu d'un ajutage (14) de délivrance d'un fluide sous pression et que ledit ajutage (14) est formé autour de l'ajutage (4) de délivrance du produit.

12. Dispositif pour la distribution et le dosage de produits pâteux, liquides, semi-liquides, ou pulvérulents selon la revendication 11, **caractérisé en ce que** l'ajutage (4) de délivrance du produit est formé dans une buse (15) et que l'ajutage (14) de délivrance du fluide est formé par une ouverture circulaire d'une enveloppe (16a) délimitant une chambre (16) autour de la buse (15).

13. Dispositif pour la distribution et le dosage de produits pâteux, liquides, semi-liquides, ou pulvérulents selon la revendication 12, **caractérisé en ce que** la surface externe de la buse (15) est de forme tronconique, la petite base du tronc de cône et l'ajutage (14) de délivrance du fluide sous pression étant disposés à proximité l'un de l'autre.

14. Dispositif pour la distribution et le dosage de produits pâteux, liquides, semi-liquides, ou pulvérulents selon la revendication 12, **caractérisé en ce que** la surface externe de la buse (15) est de forme cylindro-conique, l'ajutage de délivrance (14) du fluide sous pression étant situé à proximité immédiate de l'extrémité libre de la partie cylindrique.

15. Dispositif pour la distribution et le dosage de produits pâteux, liquides, semi-liquides, ou pulvérulents selon la revendication 12, **caractérisé en ce que** la face interne de l'enveloppe (16a) présente une partie tronconique dont la petite base est formée par l'ajutage (14) de délivrance du fluide sous pression.

16. Dispositif pour la distribution et le dosage de produits pâteux, liquides, semi-liquides, ou pulvérulents selon la revendication 15, **caractérisé en ce que** le sommet du cône correspondant à la forme tronconique que présente la face interne de l'enveloppe (16) se situe sur l'axe de symétrie du conduit (2) à proximité de l'ajutage (4) de délivrance du produit.

17. Dispositif pour la distribution et le dosage de produits pâteux, liquides, semi-liquides, ou pulvérulents selon l'une quelconque des revendications 12, 15, 16, **caractérisé en ce que** la paroi de l'enveloppe (16a) est pourvue d'au moins un perçage (17) d'introduction dans la chambre (16), du fluide sous pression.

18. Dispositif pour la distribution et le dosage de produits pâteux, liquides, semi-liquides, ou pulvérulents selon l'une quelconques des revendications 12, 15, 16, 17, **caractérisé en ce que** la buse (15) est fixée par vissage dans le corps de dispositif.

19. Dispositif pour la distribution et le dosage de produits pâteux, liquides, semi-liquides, ou pulvérulents selon l'une quelconques des revendications 7 à 18, **caractérisé en ce que** les positions respectives des ajutages (4) de délivrance du produit et de délivrance (14) du fluide sous pression sont réglables l'une par rapport à l'autre.

20. Dispositif pour la distribution et le dosage de produits pâteux, liquides, semi-liquides, ou pulvérulents selon l'une quelconques des revendications 11, 15, 16, 17, 18, 19, **caractérisé en ce que** la chambre (16) du dispositif de soufflage de fluide sous pression est fixée par vissage sur la buse (15).

21. Dispositif pour la distribution et le dosage de produits pâteux, liquides, semi-liquides, ou pulvérulents selon l'une quelconques des revendications 7 à 20 **caractérisé en ce que** le fluide utilisé pour détacher la queue de dose de la buse (15) se présente à l'état gazeux.

22. Dispositif pour la distribution et le dosage de produits pâteux, liquides, semi-liquides, ou pulvérulents selon l'une quelconques des revendications 7 à 20, **caractérisé en ce que** le fluide utilisé pour détacher la queue de dose de la buse se présente à l'état liquide.

23. Dispositif pour la distribution et le dosage de produits pâteux, liquides, semi-liquides, ou pulvérulents selon l'une quelconques des revendications 7 à 20, **caractérisé en ce que** le fluide utilisé pour détacher la queue de dose de la buse se présente à l'état gazeux à température ambiante.

24. Dispositif pour la distribution et le dosage de produits pâteux, liquides, semi-liquides, ou pulvérulents selon l'une quelconques des revendications 7 à 20, **caractérisé en ce que** le fluide utilisé pour détacher la queue de dose de la buse se présente à l'état liquide à température ambiante.

25. Dispositif pour la distribution et le dosage de produits pâteux, liquides, semi-liquides, ou pulvérulents selon la revendication 12, **caractérisé en ce qu'**il est doté de plusieurs buses, montées coaxialement les unes dans les autres, à écartement les unes des autres, pour former des chambres annulaires dotées d'ouverture circulaires formant ajutage, et que l'enveloppe (16a) du dispositif de soufflage (13) est montée autour de la buse la plus extérieure.

## Patentansprüche

1. Vorrichtung zur Abgabe und Dosierung von pastenförmigen, flüssigen, halbflüssigen oder pulverförmigen Produkten mit einem Körper (1) der Vorrichtung, in welchem ein Produktkanal (2) von einer Produkteinfüllöffnung (3) zu einem Mundstück (4) zur Abgabe des Produkts in dosierten Mengen gebildet ist, einem im Produktkanal (2) gebildeten Ventilsitz (5) und einem Ventil (6), das in diesem Kanal so montiert ist, daß es dort gleiten und gegen den Ventilsitz (5) anschlagen kann, um die Abgabe des Produkts zu verhindern, oder von diesem Sitz (5) entfernt werden kann, um die Abgabe des Produkts zu erlauben, wobei das Ventil (6) mit einem Ventilschaft (7) versehen ist, der gleitend in einer Führungsbohrung (7a) montiert ist, und mit einem Antriebsmechanismus zur Betätigung des Ventils (6) unter Entfernung vom Sitz (5) oder zum Sitz hin, wobei der Produktkanal (2) einen geraden Produktleitungsabschnitt aufweist, in dem der Ventilsitz angeordnet ist und sich das Ventil (6) und der Ventilschaft (7) axial und vollständig erstrekken und in welchen Abschnitt der Betätigungsmechanismus des Ventils mindestens teilweise eindringt, wobei dieser Mechanismus so in Kontakt mit dem Produkt ist, daß die mechanische Verbindung zwischen dem Ventilschaft (7) und dem Betätigungsmechanismus ebenfalls in Kontakt mit dem Produkt und vom Produkt selbst geschmiert ist und der Betätigungsmechanismus des Ventils (6) einerseits mindestens ein elastisches Element (8) aufweist, das gegen das Ventil (6) drückt und letzteres in Richtung auf den Sitz (5) und damit eine Schließstellung beaufschlagt, und andererseits eine Betätigungsstange (9) aufweist, die axial in einer Bohrung (10) des Körpers der Vorrichtung geführt ist, wobei diese Bohrung quer zum geraden Abschnitt des Produktkanals verläuft und in diesen Abschnitt mündet und die Betätigungsstange (9) in Kontakt mit dem Ventilschaft (7) kommt, um auf diesen zu drücken, wobei der Kontakt zwischen dem Ventilschaft (7) und dem Betätigungsmechanismus von zwei Gleitflächen (11, 20) gebildet wird, von dem eine (11) am Ventilschaft (7) und die andere (20) an der Betätigungsstange (9) ausgebildet ist, und diese zwei Flächen (11, 20) im geraden Produktleitungsabschnitt liegen, **dadurch gekennzeichnet, daß** mindestens eine der genannten Flächen eben und schräg bezüglich der geometrischen Achse der Verschiebung des Ventils (6) zwischen seiner offenen und geschlossenen Stellung und schräg bezüglich der Achse der Verschiebung der Betätigungsstange (9) ist, damit, wenn die Betätigungsstange (9) durch ein Motorelement (9a) im Sinn des Eindrückens in den Körper der Vorrichtung verschoben wird, das Ventil (6) von seinem Sitz (5) unter der Wirkung des von der Gleitfläche der Betätigungsstange (9) auf die Gleitfläche des Ventilschafts (7) ausgeübten Drucks von seinem Sitz (5) entfernt wird.

2. Vorrichtung zur Abgabe und Dosierung von pastenförmigen, flüssigen, halbflüssigen oder pulverförmigen Produkten nach Anspruch 1, **dadurch gekennzeichnet, daß** die schräge Gleitfläche (11, 20) mit der geometrischen Achse der Verschiebung der Betätigungsstange (9) einen spitzen Winkel von weniger als 45° bildet.

3. Vorrichtung zur Abgabe und Dosierung von pastenförmigen, flüssigen, halbflüssigen oder pulverförmigen Produkten nach Anspruch 1, **dadurch gekennzeichnet, daß** die Bohrung (10) zur Führung der Betätigungsstange (9) senkrecht zum Querschnitt des Produktleitungsabschnitts ist.

4. Vorrichtung zur Abgabe und Dosierung von pastenförmigen, flüssigen, halbflüssigen oder pulverförmigen Produkten nach einem der vorangehenden Ansprüche, **dadurch gekennzeichnet, daß** der gerade Produktleitungsabschnitt vertikal ist.

5. Vorrichtung zur Abgabe und Dosierung von pastenförmigen, flüssigen, halbflüssigen oder pulverförmigen Produkten nach einem der vorangehenden Ansprüche, **dadurch gekennzeichnet, daß** der Produktkanal (2) vertikal ist und sich gerade von einer Produkteinlaßöffnung (3) zu einer Abgabeöffnung (4) dieses Produkts erstreckt.

6. Vorrichtung zur Abgabe und Dosierung von pastenförmigen, flüssigen, halbflüssigen oder pulverförmigen Produkten nach einem der vorangehenden Ansprüche, **dadurch gekennzeichnet, daß** das Antriebselement (9a), welches für die Verschiebung der Betätigungsstange (9) sorgt, sich außerhalb der Vorrichtung befindet und von dieser unabhängig ist.

7. Vorrichtung zur Verteilung und Dosierung von pastenförmigen, flüssigen, halbflüssigen oder pulverförmigen Produkten nach einem der vorangehenden Ansprüche, **dadurch gekennzeichnet, daß** das Mundstück (4) zur Abgabe des Produkts zu einer Vorrichtung (13) zum Blasen eines Fluids unter Druck gehört, die dazu dient, unter der Wirkung des Blaseffekts oder des daraus resultierenden Unterdruckeffekts oder Druckeffekts den am Abgabemundstück (4) hängenden Schwanz der Dosis abzulösen.

8. Vorrichtung zur Abgabe und Dosierung von pastenförmigen, flüssigen, halbflüssigen oder pulverförmigen Produkten nach Anspruch 7, **dadurch gekennzeichnet, daß** das unter Druck stehende Fluid in Form eines Impulses zum Schwanz der Dosis hin geblasen wird.

9. Vorrichtung zur Abgabe und Dosierung von pastenförmigen, flüssigen, halbflüssigen oder pulverförmigen Produkten nach Anspruch 7 oder Anspruch 8, **dadurch gekennzeichnet, daß** das unter Druck stehende Fluid in die Leitung (2) stromabwärts vom Sitz (5) eingeleitet wird.

10. Vorrichtung zur Abgabe und Dosierung von pastenförmigen, flüssigen, halbflüssigen oder pulverförmigen Produkten nach Anspruch 7 oder Anspruch 8, **dadurch gekennzeichnet, daß** der von der Vorrichtung (13) abgegebene Strom von Fluid unter Druck sich außerhalb der Leitung (4) befindet.

11. Vorrichtung zur Abgabe und Dosierung von pastenförmigen, flüssigen, halbflüssigen oder pulverförmigen Produkten nach Anspruch 10, **dadurch gekennzeichnet, daß** die Blasvorrichtung (13) mit einer Düse (14) zur Abgabe eines unter Druck stehenden Fluids versehen ist und daß diese Düse (14) rings um das Mundstück (4) zur Abgabe des Produkts gebildet ist.

12. Vorrichtung zur Abgabe und Dosierung von pastenförmigen, flüssigen, halbflüssigen oder pulverförmigen Produkten nach Anspruch 11, **dadurch gekennzeichnet, daß** das Mundstück (4) zur Abgabe des Produkts in einer Ausflußdüse (15) gebildet ist und daß die Fluidabgabedüse (14) von einer kreisförmigen Öffnung einer Hülse (16a) gebildet wird, die eine Kammer (16) rings um die Ausflußdüse (15) begrenzt.

13. Vorrichtung zur Abgabe und Dosierung von pastenförmigen, flüssigen, halbflüssigen oder pulverförmigen Produkten nach Anspruch 12, **dadurch gekennzeichnet, daß** die Außenfläche der Ausflußdüse (15) kegelstumpfförmig ist, wobei die kleine Basis des Kegelstumpfes und die Düse (14) zur Abgabe des Fluids unter Druck in der Nähe voneinander angeordnet sind.

14. Vorrichtung zur Abgabe und Dosierung von pastenförmigen, flüssigen, halbflüssigen oder pulverförmigen Produkten nach Anspruch 12, **dadurch gekennzeichnet, daß** die Außenfläche der Ausflußdüse (15) zylindrokonisch ist und die Abgabedüse (14) des Fluids unter Druck in unmittelbarer Nähe des freien Endes des zylindrischen Teils angeordnet ist.

15. Vorrichtung zur Abgabe und Dosierung von pastenförmigen, flüssigen, halbflüssigen oder pulverförmigen Produkten nach Anspruch 12, **dadurch gekennzeichnet, daß** die Innenseite der Hülse (16a) einen kegelstumpfförmigen Teil aufweist, dessen kleine Basis von der Düse (14) zur Abgabe des Fluids unter Druck gebildet wird.

16. Vorrichtung zur Abgabe und Dosierung von pastenförmigen, flüssigen, halbflüssigen oder pulverförmigen Produkten nach Anspruch 15, **dadurch gekennzeichnet, daß** die Spitze des Kegels, die der Kegelstumpfform entspricht, welche die Innenseite der Hülse (16a) bildet, auf der Symmetrieachse des Produktkanals (2) in der Nähe des Mundstücks (4) zur Abgabe des Produkts liegt.

17. Vorrichtung zur Abgabe und Dosierung von pastenförmigen, flüssigen, halbflüssigen oder pulverförmigen Produkten nach einem der Ansprüche 12, 15, 16, **dadurch gekennzeichnet, daß** die Wand der Hülse (16a) mit mindestens einer Bohrung (17) zur Einführung des Fluids unter Druck in die Kammer (16) versehen ist.

18. Vorrichtung zur Abgabe und Dosierung von pastenförmigen, flüssigen, halbflüssigen oder pulverförmigen Produkten nach einem der Ansprüche 12, 15, 16, 17, **dadurch gekennzeichnet, daß** die Ausflußdüse (15) im Körper der Vorrichtung durch Anschrauben befestigt ist.

19. Vorrichtung zur Abgabe und Dosierung von pastenförmigen, flüssigen, halbflüssigen oder pulverförmigen Produkten nach einem der Ansprüche 7 bis 18, **dadurch gekennzeichnet, daß** die jeweiligen Positionen des Mundstücks (4) zur Abgabe des Produkts und der Düse (14) zur Abgabe des Fluids unter Druck im Bezug aufeinander einstellbar sind.

20. Vorrichtung zur Abgabe und Dosierung von pastenförmigen, flüssigen, halbflüssigen oder pulverförmigen Produkten nach einem der Ansprüche 11, 15, 16, 17, 18, 19, **dadurch gekennzeichnet, daß** die Kammer (16) der Vorrichtung zum Blasen von Fluid unter Druck an der Ausflußdüse (15) durch Anschrauben befestigt ist.

21. Vorrichtung zur Abgabe und Dosierung von pastenförmigen, flüssigen, halbflüssigen oder pulverförmigen Produkten nach einem der Ansprüche 7 bis 20, **dadurch gekennzeichnet, daß** das zum Ablösen des Schwanzes der Dosis von der Ausflußdüse (15) verwendete Fluid im gasförmigen Zustand vorliegt.

22. Vorrichtung zur Abgabe und Dosierung von pastenförmigen, flüssigen, halbflüssigen oder pulverförmigen Produkten nach einem der Ansprüche 7 bis 20, **dadurch gekennzeichnet, daß** das zum Ablösen des Schwanzes der Dosis von der Ausflußdüse verwendete Fluid im flüssigen Zustand vorliegt.

23. Vorrichtung zur Abgabe und Dosierung von pastenförmigen, flüssigen, halbflüssigen oder pulverförmigen Produkten nach einem der Ansprüche 7 bis 20, **dadurch gekennzeichnet, daß** das zum Ablösen des Schwanzes der Dosis von der Ausflußdüse verwendete Fluid bei Umgebungstemperatur im Gaszustand vorliegt.

24. Vorrichtung zur Abgabe und Dosierung von pastenförmigen, flüssigen, halbflüssigen oder pulverförmigen Produkten nach einem der Ansprüche 7 bis 20, **dadurch gekennzeichnet, daß** das zum Ablösen des Schwanzes der Dosis von der Ausflußdüse verwendete Fluid bei Umgebungstemperatur im flüssigen Zustand vorliegt.

25. Vorrichtung zur Abgabe und Dosierung von pastenförmigen, flüssigen, halbflüssigen oder pulverförmigen Produkten nach Anspruch 12, **dadurch gekennzeichnet, daß** sie mit mehreren Ausflußdüsen versehen ist, die koaxial die einen in den anderen mit einem Abstand der einen von den anderen montiert sind, um Ringkammern mit eine Düse bildenden kreisförmigen Öffnungen zu bilden und daß die Hülse (16a) der Blasvorrichtung (13) rings um die am weitesten außen liegende Ausflußdüse montiert ist.

## Claims

1. A device for dispensing and dosing viscous, liquid, semiliquid or powdery products, comprising a device body (1) in which there is formed a conduit (2) for the product to pass from an orifice (3) for introducing the product to a nozzle (4) for delivering the product in dosed quantities, a valve seat (5) being formed in said conduit (2) and a valve (6) being mounted in said conduit so as to be able to slide therein and to be applied against the valve seat (5) in order to prevent the delivery of the product or to be separated from said seat (5) to allow the delivery of the product, the valve (6) being provided with a valve stem (7) slidably mounted in a guide bore (7a) and cooperating with a drive mechanism actuating the valve (6) so as to move away from the seat (5) or towards the valve seat, the product passage conduit (2) comprises a rectilinear segment for the passage of the product, in which segment the valve seat is disposed and the valve (6) and valve stem (7) entirely extend axially and in which segment the valve actuation mechanism at least partly enters, this mechanism being in contact with the product so that the mechanical connection between the valve stem (7) and the actuation mechanism is also in contact with the product and is lubricated by the product itself, the mechanism actuating the valve (6) comprises on the one hand at least one elastic member (8) acting so as to thrust on the valve (6) and biasing the latter towards the seat (5) and therefore towards a closure position and on the other hand an actuation rod (9) guided axially in a bore (10) of the device body, said bore being transverse to the rectilinear passage conduit segment and opening out in said segment, said rod (9) coming into contact with the valve stem (7) in order to act so as to push on the latter, the contact between the valve stem (7) and the actuation mechanism being established by two sliding surfaces (11, 20), one of which (11) is provided on the valve stem (7) and the other (20) on the actuation rod (9), said two surfaces (11, 20) being situated in the rectilinear product passage segment, **characterised in that** at least one of said surfaces is planar and oblique with respect to the geometric axis of movement of the valve (6) between its open and closed position and oblique with respect to the movement axis of the actuation rod (9), so that, when the actuation rod (9) is moved by a drive member (9a) in the direction of movement into the device body, the valve (6) is separated from its seat (5) under the effect of the push exerted by the sliding surface of the actuation rod (9), on the sliding surface of the valve stem (7).

2. A device for dispensing and dosing viscous, liquid, semiliquid or powdery products according to claim 1, **characterised in that** the oblique sliding surface (11, 20) forms, with the geometric movement axis of the actuation rod (9), an acute angle with a value of less than 45°.

3. A device for dispensing and dosing viscous, liquid, semiliquid or powdery products according to claim 1, **characterised in that** the guide bore (10) of the actuation rod (9) is perpendicular to the product passage section.

4. A device for dispensing and dosing viscous, liquid, semiliquid or powdery products according any one of the preceding claims, **characterised in that** the rectilinear product passage section is vertical.

5. A device for dispensing and dosing viscous, liquid, semiliquid or powdery products according to any one of the preceding claims, **characterised in that** the product passage conduit (2) is vertical and extends in a rectilinear fashion from an orifice (3) for the entry of the product to an orifice (4) for delivering the latter.

6. A device for dispensing and dosing viscous, liquid, semiliquid or powdery products according to any one of the preceding claims, **characterised in that** the drive member (9a) providing the movement of the actuation rod (9) is external to the device and independent of the latter.

7. A device for dispensing and dosing viscous, liquid, semiliquid or powdery products according to any one of the preceding claims, **characterised in that** the product delivery nozzle (4) is associated with a device (13) for blowing a fluid under pressure in order, under the effect of the blowing or under the effect of the negative pressure or under the effect of the pressure resulting therefrom, to detach the dosing stem attached to the delivery nozzle (4).

8. A device for dispensing and dosing viscous, liquid, semiliquid or powdery products according to claim 7, **characterised in that** the pressurised fluid is blown towards the dosing stem in the form of a pulse.

9. A device for dispensing and dosing viscous, liquid, semiliquid or powdery products according to claim 7 or claim 8, **characterised in that** the pressurised fluid is introduced into the conduit (2) downstream of the seat (5).

10. A device for dispensing and dosing viscous, liquid, semiliquid or powdery products according to claim 7 or claim 8, **characterised in that** the jet of pressurised fluid delivered by the device (13) is external to the conduit (4).

11. A device for dispensing and dosing viscous, liquid, semiliquid or powdery products according to claim 10, **characterised in that** the blowing device (13) is provided with a nozzle (14) for delivering a pressurised fluid and **in that** the said nozzle (14) is formed around the product delivery nozzle (4).

12. A device for dispensing and dosing viscous, liquid, semiliquid or powdery products according to claim 11, **characterised in that** the product delivery nozzle (4) is formed in a duct (15) and **in that** the fluid delivery nozzle (14) is formed by a circular opening in an envelope (16a) delimiting a chamber (16) around the duct (15).

13. A device for dispensing and dosing viscous, liquid, semiliquid or powdery products according to claim 12, **characterised in that** the external surface of the duct (15) is frustoconical in shape, the small base of the truncated cone and the pressurised fluid delivery nozzle (14) being disposed in proximity to each other.

14. A device for dispensing and dosing viscous, liquid, semiliquid or powdery products according to claim 12, **characterised in that** the external surface of the nozzle (15) is cylindro-conical in shape, the pressurised fluid delivery nozzle (14) being situated in the immediate proximity of the free end of the cylindrical part.

15. A device for dispensing and dosing viscous, liquid, semiliquid or powdery products according to claim 12, **characterised in that** the internal face of the envelope (16a) has a frustoconical part, the small base of which is formed by the pressurised fluid delivery nozzle (14).

16. A device for dispensing and dosing viscous, liquid, semiliquid or powdery products according to claim 15, **characterised in that** the vertex of the cone corresponding to the frustoconical shape presented by the internal face of the envelope (16) is situated on the axis of symmetry of the conduit (2) close to the product delivery nozzle (4).

17. A device for dispensing and dosing viscous, liquid, semiliquid or powdery products according to any one of claims 12, 15, 16, **characterised in that** the wall of the envelope (16a) is provided with at least one bore (17) for introducing pressurised fluid into the chamber (16).

18. A device for dispensing and dosing viscous, liquid, semiliquid or powdery products according to any one of claims 12, 15, 16, 17, **characterised in that** the nozzle (15) is fixed by screwing into the device body.

19. A device for dispensing and dosing viscous, liquid, semiliquid or powdery products according to any one of claims 7 to 18, **characterised in that** the respective positions of the product delivery nozzle (4) and pressurised fluid delivery nozzle (14) are adjustable with respect to each other.

20. A device for dispensing and dosing viscous, liquid, semiliquid or powdery products according to any one of claims 11, 15, 16, 17, 19, **characterised in that** the chamber (16) of the pressurised fluid blowing device is fixed by screwing to the nozzle (15).

21. A device for dispensing and dosing viscous, liquid, semiliquid or powdery products according to any one of claims 7 to 20, **characterised in that** the fluid used for detaching the dosing stem of the duct is in the gaseous state.

22. A device for dispensing and dosing viscous, liquid, semiliquid or powdery products according to any one of claims 7 to 20, **characterised in that** the fluid used for detaching the dosing stem of the duct is in the liquid state.

23. A device for dispensing and dosing viscous, liquid, semiliquid or powdery products according to any one of claims 7 to 20, **characterised in that** the fluid used for detaching the dosing stem of the duct is in the gaseous state at ambient temperature.

24. A device for dispensing and dosing viscous, liquid, semiliquid or powdery products according to any one of claims 7 to 20, **characterised in that** the fluid used for detaching the dosing stem of the duct is in the liquid state at ambient temperature.

25. A device for dispensing and dosing viscous, liquid, semiliquid or powdery products according to claim 12, **characterised in that** it is provided with several ducts, mounted coaxially with each one another, separated from one another, in order to form annular chambers provided with circular openings forming a nozzle, and **in that** the envelope (16a) of the blowing device (13) is mounted around the outermost nozzle.
